# EUROPÄISCHE PATENTSCHRIFT

(11) **EP 0 586 807 B1**
(45) Veröffentlichungstag und Bekanntmachung des Hinweises auf die Patenterteilung: **02.11.1994**
(21) Anmeldenummer: 93110236.2
(22) Anmeldetag: 26.06.1993
(51) Int. Cl.: E04B 1/68

(54) **Betonfugendichtung**
Concrete joint sealing
Joint d'étanchéité pour le béton

(30) Priorität: 14.08.1992 DE 4226938
(43) Veröffentlichungstag der Anmeldung: 16.03.1994
(73) Patentinhaber: TRICOSAL GMBH, D-89257 Illertissen (DE)
(72) Erfinder: Zoppe, Georg, Dipl.-Ing., D-89079 Ulm (DE)
(74) Vertreter: Patentanwälte Ostriga & Sonnet

(56) Entgegenhaltungen:
- DE-A- 4 015 418
- GB-A- 609 209

## Beschreibung

Die Erfindung betrifft eine zur Formung eines Hohlraumes dienende Betonfugendichtung aus einer beidendig offenen, mit einem inneren, wendelförmigen Stützkörper versehenen schlauchartigen Außenhaut, wobei der Stutzkörper flexibel ausgebildet ist.

Eine derartige Betonfugendichtung ist bereits aus der DE-PS 40 15 418 der Patentsucherin bekannt. Diese an sich vorteilhafte Betonfugendichtung weist einen großen für den Verpreßvorgang zur Verfügung stehenden Querschnitt auf und darüber hinaus wird das Verpressen kaum durch den im Hohlraum verbleibenden, grobmaschigen Außenschlauch behindert. Nachteiligerweise kann die bekannte Betonfugendichtung jedoch nur mit einem Durchmesser von mehr als 20 mm hergestellt werden. Betonfugendichtungen mit solchen relativ großen Durchmessern werden jedoch in der Regel nur für Zementverpressungen benötigt. In verschiedenen Anwendungsfällen ist es aber erwünscht, statt Zement Kunstharz zu verpressen, welches jedoch um den Faktor 10 bis 15 x so teuer wie Zementmaterial ist. Das Kunstharzmaterial hat den grundsätzlichen Vorteil, daß es äußerst dünnflüssig, und somit geeignet ist, auch sehr feine Risse im Beton abzudichten. Bei der aus herstellungstechnischen Gründen nicht mit einem Durchmesser von weniger als 20 mm herzustellenden, bekannten Betonfugendichtung ist jedoch das vor dem Beginn des eigentlichen Verpreßvorgangs mit Kunstharz zu füllende Volumen so groß, daß das Abdichten mit Kunstharz völlig unwirtschaftlich ist.

Aufgabe der Erfindung ist es daher, einen neuen Verpreßschlauch zu schaffen, mit dem auf technisch und wirtschaftlich sinnvolle Weise auch eine Kunstharzverpressung möglich ist.

Die Lösung der Aufgabe ergibt sich im wesentlichen daraus, daß der Stützkörper mit der Außenhaut nach dem Erhärten des Betons herausziehbar ist und die einzelnen Teilwendelbereiche des Stützkörpers voneinander beabstandet sind und daß dieser Abstand von der an den Teilwendelbereichen befestigten Außenhaut überbrückt wird, die jeweils zwischen zwei Teilwendelbereichen eine umlaufende Schwachstelle aufweist, welche dem Betondruck standhält und bei Einleitung von Kräften in Axialrichtung der Betonfugendichtung reißt.

Durch die erfindungsgemäße Konstruktion der neuen Betonfugendichtung ist einerseits der Innenraum des Verpreßschlauches auf zuverlässige Weise von umgebenen, noch flüssigem Beton geschützt und andererseits behindert die beim Herausziehen der Wendel in eine große Zahl von Einzelteilen (-flächen) zerreißende Außenhaut das Verpressen des Kunstharzes deshalb nicht, weil die Außenhaut und die Wendel vollständig aus dem Hohlraum entfernt werden.

Die erfindungsgemäße Betonfugendichtung hat darüber hinaus den Vorteil, daß sie mit einem Außendurchmesser von ca. 10 bis 12 mm hergestellt werden kann, wodurch sich das Totvolumen - Volumen des Hohlraumes im Beton nach dem Entfernen der Betonfugendichtung - im Vergleich zu der mindestens 20 mm im Durchmesser aufweisenden Betonfugendichtung des Standes der Technik erheblich verringert. Daher kann mit der erfindungsgemäßen Betonfugendichtung auch auf wirtschaftlich sinnvolle Weise, statt Zement Kunstharz verpreßt werden, welches aufgrund seiner Dünnflüssigkeit eine besonders gute Abdichtung von insbesondere feinen Rissen im Beton ermöglicht.

Allein durch die Möglichkeit der Verringerung des Durchmessers der Betonfugendichtung von minimal 20 mm auf minimal 10 mm kann bei gleicher Länge der Dichtung das Totvolumen auf ein Viertel verringert werden. Aufgrund dieses geringen Totvolumens ist es dann wirtschaftlich auch vertretbar, das 10 bis 15 x so teure Kunstharzmaterial zu verwenden, weil es darüber hinaus den technischen Vorteil hat, sehr feine Risse im Beton abzudichten.

Bei einer weiteren Ausführungsform der Erfindung sind die Schwachstellen in der Außenhaut im wesentlichen jeweils mittig zwischen den Teilwendelbereichen angeordnet. Dies hat den Vorteil, daß an den einzelnen Teilwendelbereichen nach dem Zerreißen der Außenhaut noch jeweils in etwa gleichgroße Teile befestigt sind, die eine so geringe Größe aufweisen, daß sie das Herausziehen der Wendel aus dem Hohlraum im Beton nicht behindern.

Bei einer weiteren vorteilhaften Ausführungsform der Erfindung ist darüber hinaus der wendelförmige Stützkörper, z.B. durch eine Drahteinlage, verstärkt ausgebildet. Diese Ausführungsform hat grundsätzlich den Vorteil, daß der wendelförmige Stützkörper in der Lage ist, im größeren Umfang die beim Betonieren auftretenden Kräfte aufzunehmen.

Weitere Vorteile der Erfindung ergeben sich aus den Unteransprüchen sowie aus der nachfolgenden Beschreibung eines Ausführungsbeispiels. Es zeigen:
Fig. 1 einen Querschnitt durch eine Betonfugendichtung und
Fig. 2 einen Ausschnitt aus einem Längsschnitt durch die Betonfugendichtung nach Fig. 1.

Die in den Zeichnungen dargestellte Betonfugendichtung ist insgesamt mit der Bezugsziffer 10 bezeichnet.

Die mit einem Außendurchmesser d versehene Betonfugendichtung 10 weist einen wendelförmigen Stützkörper 11 und eine Außenhaut 12 auf, welche zusammen in der Lage sind, einen Innenraum 16 der Betonfugendichtung 10 beim Betonieren vollständig abzuschirmen. Die eine Dicke b von Bruchteilen eines Millimeters aufweisende Außenhaut 12 ist an den einzelnen Teilwendelbereiche 13 befestigt.

Der Stützkörper 11, wie auch die Außenhaut 12, bestehen aus Kunststoff, wobei Polyethylen und Polypropylen bevorzugt werden, welche problemlos wiederzuverwerten sind.

Die Teilwendelbereiche 13 des Stützkörpers 11 weisen einen Abstand a voneinander auf, wobei der Stützkörper 11 zur Abschirmung des Innenraumes 16 der Betonfugendichtung 10 von der Außenhaut 12 vollständig umhüllt wird.

Damit das Herausziehen der Betonfugendichtung 10 keinesfalls behindert wird, sollte das Verhältnis des Abstandes a der Teilwendelbereiche 13 zum Außendurchmesser d der Betonfugendichtung 10 immer < 1 sein.

Zur Erhöhung der Widerstandsfähigkeit gegen äußere Krafteinwirkungen, insbesondere beim Betonieren, sind im Stützkörper 11 darüber hinaus Verstärkungen 14 angeordnet, die z.B. aus einer Drahteinlage bestehen können.

Die jeweils den Abstand a zwischen den einzelnen Teilwendelbereichen 13 überspannende Außenhaut 12 weist jeweils mittig zwischen den Teilwendelbereichen 13 eine linienhafte Schwachstelle 15, z.B. in Form einer umlaufenden Einkerbung auf.

Der Einbau dieser Betonfugendichtung 10 wird nun folgendermaßen vorgenommen:
Zuerst wird die schlauchartige Betonfugendichtung 10 vor der Betonage des zweiten Abschnittes auf den bereits erhärteten Beton des ersten Abschnittes in der Betonfuge befestigt. Die nicht dargestellten Endstücke der Betonfugendichtung 10 werden durch die Schalung nach außen geführt. Nach dem Erhärten des zweiten Abschnitts des Betons kann die Betonfugendichtung 10 insgesamt entfernt werden, so daß keinerlei Restbestandteile der Betonfugendichtung 10 den Verpreßvorgang behindern können.

Zum Entfernen der Betonfugendichtung 10 wird an einem aus der Schalung nach außen geführten Ende der Dichtung 10 eine Zugkraft eingeleitet. Durch das Einleiten dieser Kraft wird zunächst die Außenhaut 12 mit einer in Axialrichtung x der Betonfugendichtung 10 wirkenden Kraft beansprucht. Dadurch zerreißt die Außenhaut 12 im Bereich der Schwachstellen 15. In einem nächsten Schritt wird durch die eingeleitete Zugkraft der wendelförmige Stützkörper 11 so weit auseinandergezogen, daß sich sein Durchmesser nach und nach verringert. Dadurch lösen sich die an den Teilwendelbereichen 13 befestigten Außenhautabschnitte von der Innenwandung des Betonhohlraumes. Durch weiteres Ziehen an der Betonfugendichtung 10 kann dann auf einfache Weise der Stützkörper 11 aus dem Hohlraum herausgezogen werden. Danach steht ein Verpreßkanal zur Verfügung, dessen Querschnitt dem vormaligen Querschnitt der Betonfugendichtung 10 entspricht.

Darüber hinaus ist das vor dem eigentlichen Verpreßvorgang zu füllende Totvolumen aufgrund des geringen Durchmessers deutlich kleiner und außerdem wird das Verpressen, insbesondere von Kunststoff, durch keine im Hohlraum verbleibende Teile der Betonfugendichtung 10 behindert.

## Patentansprüche

1. Zur Formung eines Hohlraumes dienende Betonfugendichtung aus einer beidendig offenen, mit einem inneren, wendelförmigen Stützkörper (11) versehenen schlauchartigen Außenhaut (12), wobei der Stützkorper (11) flexibel ausgebildet ist, dadurch gekennzeichnet, daß der Stützkörper mit der Außenhaut nach dem Erhärten des Betons herausziehbar ist, daß die einzelnen Teilwendelbereiche (13) des Stützkörpers (11) voneinander beabstandet sind und daß dieser Abstand (a) von der an den Teilwendelbereichen (13) befestigten Außenhaut (12) überbrückt wird, die jeweils zwischen zwei Teilwendelbereichen (13) eine umlaufende Schwachstelle (15) aufweist, welche dem Betondruck standhält und bei Einleitung von Kräften in Axialrichtung der Betonfugendichtung (10) reißt.

2. Betonfugendichtung nach Anspruch 1, dadurch gekennzeichnet, daß die Schwachstellen (15) jeweils mittig zwischen den Teilwendelbereichen (13) angeordnet sind.

3. Betonfugendichtung nach Anspruch 1, dadurch gekennzeichnet, daß der Stützkörper (11) z.B. durch eine Drahteinlage verstärkt ist.

4. Betonfugendichtung nach Anspruch 1, dadurch gekennzeichnet, daß die Dicke (b) der Außenhaut (12) nur Bruchteile eines Millimeters beträgt.

5. Betonfugendichtung nach Anspruch 1, dadurch gekennzeichnet, daß der Stützkörper (11) aus Kunststoff, insbesondere aus Polyethylen besteht.

6. Betonfugendichtung nach Anspruch 1 gekennzeichnet durch einen minimalen Durchmesser von 10 bis 12 mm.

7. Betonfugendichtung nach Anspruch 1, dadurch gekennzeichnet, daß das Verhältnis des Abstandes (a) der Teilwendelbereiche (13) zum Außendurchmesser (d) der Betonfugendichtung (10) < 1 ist.

## Claims

1. Concrete joint packing serving to form a cavity, comprising a sleeve-like outer skin (12) open at both ends and provided with an internal spiral-shaped support body (11), the support body (11) being designed so as to be flexible and the support body (11) being removable with the outer skin after the concrete has set,
characterized in that the individual partial spiral areas (13) of the support body (11) are at a distance from each other and that this distance (a) is bridged by the outer skin (12) fixed to the partial spiral areas (13), which skin has between two partial spiral areas (13) in each case a surrounding weak point (15) which withstands the concrete pressure and tears on the application of forces in the axial direction of the concrete joint packing (10).

2. Concrete joint packing according to Claim 1,
characterized in that the weak points (15) are arranged centrally between the partial spiral areas (13) in each case.

3. Concrete joint packing according to Claim 1,
characterized in that the support body (11) is reinforced, e.g. by means of a wire insert.

4. Concrete joint packing according to Claim 1,
characterized in that the thickness (b) of the outer skin (12) is only fractions of a millimetre.

5. Concrete joint packing according to Claim 1,
characterized in that the support body (11) comprises plastic, in particular polyethylene.

6. Concrete joint packing according to Claim 1,
characterized by a minimum diameter of 10 to 12 mm.

7. Concrete joint packing according to Claim 1,
characterized in that the ratio between the distance (a) of the partial spiral areas (13) and the external diameter (d) of the concrete joint packing (10) is < 1.

## Revendications

1. Joint d'étanchéité pour joints en béton, servant à constituer un espace creux, composé d'une peau extérieure (12) en tuyau, ouverte aux deux extrémités, pourvue d'un corps d'appui intérieur (11) en forme d'hélice, le corps d'appui (11) étant flexible,
caractérisé en ce que le corps d'appui avec la peau extérieure peut être extrait, après durcissement du béton, en ce que les différentes zones partielles d'hélice (13) du corps d'appui (11) sont espacées les unes des autres et en ce que cet espacement (a) est ponté par la peau extérieure (12), fixée aux zones partielles (13) d'hélice et présentant entre chaque paire de zones partielles (13) d'hélice un point faible (15) faisant le pourtour, résistant à la pression du béton et se déchirant en cas d'introduction d'efforts en direction axiale du joint d'étanchéité pour joints en béton (10).

2. Joint d'étanchéité pour joints en béton selon la revendication 1,
caractérisé en ce que les points faibles (15) sont disposés chaque fois au centre entre les zones partielles (13) d'hélice.

3. Joint d'étanchéité pour joints en béton selon la revendication 1,
caractérisé en ce que le corps d'appui (11) est renforcé, par exemple au moyen d'un insert en fil métallique.

4. Joint d'étanchéité pour joints en béton selon la revendication 1,
caractérisé en ce que l'épaisseur (b) de la peau extérieure (12) ne fait que quelques fractions de millimètre.

5. Joint d'étanchéité pour joints en béton selon la revendication 1,
caractérisé en ce que le corps d'appui (11) est en matière synthétique, en particulier en polyéthylène.

6. Joint d'étanchéité pour joints en béton selon l'une des revendications précédentes,
caractérisé par un diamètre minimal de 10 à 12 mm.

7. Joint d'étanchéité pour joints en béton selon la revendication 1,
caractérisé en ce que le rapport entre l'espacement (a) des zones partielles (13) d'hélice et le diamètre extérieur (d) du joint d'étanchéité pour joints en béton (10) est inférieur à 1.
